# EUROPÄISCHE PATENTSCHRIFT

(11) **EP 3 088 173 B1**
(45) Veröffentlichungstag und Bekanntmachung des Hinweises auf die Patenterteilung: **09.09.2020**
(21) Anmeldenummer: 16166966.8
(22) Anmeldetag: 26.04.2016
(51) Int. Cl.: B30B 5/04, B44B 5/02, B44C 1/24, B44C 5/04

(54) **ENDLOSBAND MIT EINEM BANDKÖRPER AUS METALL**
ENDLESS BELT WITH A METAL TAPE BODY
BANDE SANS FIN POUR UN CORPS DE BANDE EN METAL

(30) Priorität: 28.04.2015 AT 503412015
(43) Veröffentlichungstag der Anmeldung: 02.11.2016
(73) Patentinhaber: Berndorf Band GmbH, 2560 Berndorf (AT)
(72) Erfinder: FAßT, Dominik, 2732 Würflach (AT)
(74) Vertreter: Burger, Hannes

(56) Entgegenhaltungen:
- EP-A1- 2 497 650
- EP-A1- 2 848 424
- EP-A2- 2 060 658
- EP-A2- 2 123 476
- DE-C1- 3 120 351
- DE-U1-202012 004 375

## Beschreibung

Die Erfindung betrifft ein Endlosband gemäß dem Oberbegriff von Anspruch 1.

Weiters betrifft die Erfindung eine Vorrichtung zur Herstellung von Dekorplatten, wobei die Vorrichtung eine Doppelbandpresse mit zumindest zwei Endlosbändern umfasst, von welchen zumindest eines als Pressband mit Prägestrukturen ausgebildet ist.

Pressbänder der oben genannten Art werden üblicherweise zur Herstellung von Dekorplatten, welche neben einem Bild auch eine dreidimensionale mit dem Bild korrespondierende Oberflächenstruktur aufweisen, verwendet, um einen gewünschten optischen bzw. haptischen Eindruck zu erzielen. Vor allem bei der Herstellung von Holzdekorplatten kommen Endlosbänder der oben genannten Art zum Einsatz. Hierbei sollen in erster Linie Maserungen bzw. Poren der Holzoberfläche durch die dreidimensionalen Prägestrukturen dargestellt werden.

Bei derartigen Dekorplatten wird ein mit einem Bild einer Holzoberfläche versehenes und imprägniertes Trägermaterial üblicherweise auf eine Trägerplatte aufgebracht und mittels eines Pressbandes die entsprechende dreidimensionale Struktur eingeprägt. Ein derartiges Verfahren ist beispielsweise aus der AT 500 312 B1 bekannt geworden.

Ein einschlägiges Pressband bzw. ein Verfahren Art zur Herstellung eines derartigen Pressbandes ist auch aus dem Dokument EP1395443B1 bekannt geworden.

Pressbänder gemäss dem Oberbegriff des Anspruchs 1 sind aus der EP2497650A1, der DE202012004375U1, der EP2060658A2, der DE3120351C1 sowie der EP2848424A1 bekannt geworden.

Nachteilig an den bekannten Pressbändern ist, dass diese über die ganze Oberfläche hinweg einen gleichbleibenden Glanzgrad aufweisen, was sich ungünstig auf die Erzielung eines Tiefeneffektes bei den dargestellten Mustern auswirkt. Die Dekoroberflächen von Dekorplatten, die mit herkömmlichen Pressbändern hergestellt sind, vermitteln daher trotz des Vorhandenseins dreidimensionaler Strukturen einen zweidimensionalen Eindruck.

Es ist daher eine Aufgabe der Erfindung, die oben genannten Nachteile des Stands der Technik zu überwinden.

Diese Aufgabe wird mit einem Pressband der eingangs genannten Art erfindungsgemäß durch die Merkmale des kennzeichnenden Teils von Anspruch 1 gelöst.

Gemäß einer weiteren Ausführungsform der Erfindung kann es vorgesehen sein, dass das Pressband eine von einem Grundmaterial des Bandkörpers unterschiedliche Beschichtung, insbesondere eine Beschichtung aus Chrom, aufweist, durch welche insbesondere die Kämme der Rippen gebildet sind.

Bei einer Variante der Erfindung kann es vorgesehen sein, dass zumindest Abschnitte des zumindest einen ersten Bereichs und des zumindest einen zweiten Bereichs in einer Längsrichtung des Pressbandes betrachtet hintereinander angeordnet sind.

Darüber hinaus können aber auch zumindest Abschnitte des zumindest einen ersten Bereichs und des zumindest einen zweiten Bereichs in einer Querrichtung des Endlosbandes betrachtet nebeneinander angeordnet sein.

Gemäß einer bevorzugten Variante der Erfindung können die Rippen und Täler des ersten Bereichs gleichsinnig zueinander, bevorzugt parallel zueinander, orientiert sein, wobei die Rippen und Täler des zweiten Bereichs zumindest teilweise nicht gleichsinnig zu den Rippen und Tälern des ersten Bereichs verlaufen, wobei der zweite Bereich einen niedrigeren Glanzgrad als der erste Bereich aufweist.

Die oben genannte Aufgabe lässt sich auch mit einer Vorrichtung der eingangs genannten Art erfindungsgemäß dadurch lösen, dass das Pressband als ein Pressband nach einem der Ansprüche 1 bis 6 ausgebildet ist.

Zum besseren Verständnis der Erfindung wird diese anhand der nachfolgenden Figuren näher erläutert.

Es zeigen jeweils in stark vereinfachter, schematischer Darstellung:
- Fig. 1: eine perspektivische Darstellung eines erfindungsgemäßes Pressbandes;
- Fig. 2: einen Oberflächenabschnitt des Pressbandes aus Fig. 1 im näheren Detail;
- Fig. 3: einen Schnitt entlang der Linie III-III aus Fig. 1;
- Fig. 4: eine Draufsicht auf einen Teilbereich des Pressbandes aus Fig. 1

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Gemäß Fig. 1 kann eine Vorrichtung zur Herstellung von Dekorplatten, beispielsweise Laminaten mit Holzdekoroberflächen oder Dekorfließen mit einer Steindekoroberfläche, eine Doppelbandpresse 1 aufweisen. Auf einem unteren Band 2 sind hierbei Trägerplatten 3, auf welchen sich ein mit Harz oder Ähnlichem getränktes Papier 4, welches einen Bildaufdruck trägt, angeordnet. Bei der in Fig. 1 dargestellten Ausführungsform wird das vorgeschnittene Papier 4 auf die Trägerplatten 3 aufgelegt. Auch wenn es hier anders dargestellt ist, so bedeckt das Papier 4 die als Auflagefläche auf den Trägerplatten 3 dienende Oberfläche der Trägerplatten 3 im Wesentlichen vollständig.

Weiters ist ein Pressband 5 vorgesehen, welches Prägestrukturen 6 aufweist, die in das mit Harz getränkte Papier 4 eingepresst werden, um eine entsprechende dreidimensionale Oberflächenstruktur in der Dekorplatte zu erhalten.

Die Prägestrukturen 6 des Pressbandes 5 können voneinander durch im Folgenden als "Lücken" bezeichnete Oberflächenabschnitte 7 voneinander beabstandet sein. Die Lücken können eine Zwischenstruktur aufweisen, die sich von den Prägestrukturen 6 unterscheidet und ein "neutrales Muster", wie beispielsweise einfache geometrische Strukturen, wie gerade parallele Linien, Gitter, etc. aufweist. Bei der Zwischenstruktur handelt es sich besonders bevorzugt um ein Muster, welches hohe Ähnlichkeiten mit dem Grundmuster aufweist, jedoch im Gegensatz zu diesem keine markanten Stellen wie z.B. Astlöcher enthält.

Gemäß Fig. 2 weist das Pressband 5 eine Bandinnenseite 9 und einer Bandaußenseite 10 auf. Die Prägestrukturen 6 sind hierbei auf der Bandaußenseite 9 angeordnet, wobei die Bandaußenseite 9 zumindest zwei Bereiche 15 und 16 aufweist, die einen unterschiedlichen Glanzgrad aufweisen. In der hier dargestellten Ausführungsform sind mehrere Bereiche 15 und 16 vorgesehen. Die sich in Längsrichtung des Bandes abwechseln. Alternativ oder zusätzlich zu der dargestellten Anordnung von Bereichen 15, 16 unterschiedlicher Glanzgrade können die Bereich auch in Querrichtung des Pressbandes 5 zumindest abschnittsweise nebeneinander liegend angeordnet sein, so könnten die Bereiche 15, 16 beispielsweise schachbrettartig oder gemäß einer beliebigen anderen Ordnung angeordnet sein.

Wie in Fig. 3 dargestellt, weist das Pressband 5 einen Bandkörper 8 aus Metall auf. Das Pressband 5 kann optional eine von einem Grundmaterial des Bandkörpers 8 unterschiedliche Beschichtung, beispielsweise eine Beschichtung aus Chrom, aufweisen. Wie aus Fig. 3 weiter ersichtlich ist, sind die Prägestrukturen 6 in Form von Tälern 11 und Rippen 12 ausgebildet. Jeder der Bereiche 15 und 16 umfasst hierbei zumindest ein Tal und/oder eine Rippe. Es ist aber auch möglich, dass sowohl der erste Bereich 15 als auch der zweite Bereich 16 mehrere Täler 11 und Rippen 12 umfassen, wie dies in Fig. 4 dargestellt ist. Der Glanzgrad des ersten Bereichs 15 und des zweiten Bereichs 16 ist jedoch in allen Ausführungsformen voneinander verschieden. Innerhalb der Bereiche 15 und 16 kann der Glanzgrad über den jeweils gesamten Bereich konstant und einheitlich sein.

Ist beispielsweise der erste Bereich 15 aus einem Tal 11 und der zweite Bereich 16 aus einer Rippe gebildet, so kann ein Boden des Tals 11 eine kleinere Rautiefe aufweisen als ein Kamm der Rippe 14 des zumindest einen zweiten Bereichs 16. Darüber hinaus kann der Kamm der Rippe 14 mit einer Schicht, beispielsweise einer Chromschicht versehen sein.

Wie aus Fig. 4 ersichtlich ist, können die Rippen 12 und die Täler 11 des ersten Bereichs 15 gleichsinnig zueinander, bevorzugt parallel zueinander, orientiert sein. Die Rippen 14 und Täler 13 des zweiten Bereichs 16 können zumindest teilweise nicht gleichsinnig zu den Rippen 12 und Tälern 11 des ersten Bereichs 15 verlaufen. In der hier dargestellten Ausführungsform entspricht der zweite Bereich 16 einem Astloch und der erste Bereich 15 einer Maserung eines Holzstammes. Der zweite einem Astloch entsprechende Bereich 16 weist einen niedrigeren Glanzgrad als der erste Bereich 15 auf.

Zur Herstellung des Pressbandes 5 kann auf dieses beispielsweise eine maskenförmige Beschichtung aufgebracht werden, wobei in nicht beschichteten Bereichen des Pressbandes 5 in einem weiteren Verfahrensschritt, beispielsweise durch Ätzen oder andersartiges Abtragen oder Auftragen von Material, eine Strukturierung der Bandoberfläche erzielt wird. In einem weiteren Schritt, der jedoch auch vor einem Materialabtragen oder Auftragen erfolgen kann, kann beispielsweise die Oberfläche teilweise mit Partikeln (z. B. Sand, Stahlpartikeln, keramischen Partikeln etc.) bestrahlt werden um in den Bereichen 15, 16 unterschiedliche Glanzgrade zu erzielen. So kann durch Bestrahlung des Bereichs 15 mit einem anderen Bestrahlungswinkel als dem Bereich 16 ein unterschiedlicher Materialabtrag und ein anderer Glanzgrad erzielt werden. Bestehen die Bereiche 15 und 16 jedoch nur aus einem einzigen Tal bzw. einer einzigen Rippe, so kann eine unterschiedliche Rauheit beispielsweise dadurch erzielt werden, dass nach einem Abtrag von Material durch Ätzen die gesamte Bandaußenseite 10 des Pressbandes 5 unter einem sehr flachen Winkel, beispielsweise annähernd parallel zu der Oberfläche der Bandaußenseite 10, mit einem Partikelstrahl bestrahlt wird, da in diesem Fall die Rippen 12, 14 stärker aufgeraut werden, als die Täler 11, 13. An dieser Stelle sei jedoch erwähnt, dass die Herstellung des erfindungsgemäßen Pressbandes 5 auch auf andere Arten als die oben beschriebenen erfolgen kann. So kann das Pressband 5 grundsätzlich mittels aller geeigneten chemischen, elektro-chemischen, mechanischen Arten von Materialab- bzw. - auftragen erfolgen.

Der Ordnung halber sei abschließend darauf hingewiesen, dass zum besseren Verständnis des Aufbaus des erfindungsgemäßen Endlosbandes dieses bzw. dessen Bestandteile teilweise unmaßstäblich und/oder vergrößert und/oder verkleinert dargestellt wurden.

### Bezugszeichenaufstellung

- 1: Doppelbandpresse
- 2: Band
- 3: Trägerplatte
- 4: Papier
- 5: Pressband
- 6: Prägestruktur
- 7: Oberflächenabschnitt
- 8: Bandkörper
- 9: Bandinnenseite
- 10: Bandaußenseite
- 11: Tal
- 12: Rippe
- 13: Tal
- 14: Rippe
- 15: Erster Bereich
- 16: Zweiter Bereich

## Patentansprüche

1. Pressband (5) mit einem Bandkörper (8) aus Metall und einer Bandinnenseite (9) und einer Bandaußenseite (10), wobei die Bandaußenseite (10) dreidimensionale Prägestrukturen (6) in Form von Tälern und Rippen (11, 12, 13, 14) aufweist, wobei die Bandaußenseite (10) in zumindest einem ersten zumindest ein Tal (11) und/oder zumindest eine Rippe (12) umfassenden Bereich (15) einen anderen Glanzgrad als in zumindest einem zweiten zumindest ein Tal (13) und/oder zumindest eine Rippe (14) umfassenden Bereich (16) aufweist,
**dadurch gekennzeichnet, dass** der zumindest eine erste Bereich (15) mehrere Täler (11) und Rippen (12) umfasst, wobei eine Oberfläche der Bandaußenseite (10) in dem zumindest einen ersten Bereich (15) einen einheitlichen Glanzgrad aufweist,
wobei der zumindest eine zweite Bereich (16) mehrere Täler (13) und Rippen (14) umfasst, wobei eine Oberfläche der Bandaußenseite in dem zumindest einem zweiten Bereich (16) einen einheitlichen Glanzgrad aufweist.

2. Pressband nach Anspruch 1 , **dadurch gekennzeichnet, dass** es eine von einem Grundmaterial des Bandkörpers (8) unterschiedliche Beschichtung, insbesondere eine Beschichtung aus Chrom, aufweist, durch welche insbesondere Kämme der Rippen (12, 14) gebildet sind.

3. Pressband nach einem der Ansprüche 1 bis 2, **dadurch gekennzeichnet, dass** zumindest Abschnitte des zumindest einen ersten Bereichs (15) und des zumindest einen zweiten Bereichs (16) in einer Längsrichtung des Pressbandes (5) betrachtet hintereinander angeordnet sind.

4. Pressband nach einem der Ansprüche 1 bis 3, **dadurch gekennzeichnet, dass** zumindest Abschnitte des zumindest einen ersten Bereichs (15) und des zumindest einen zweiten Bereichs (16) in einer Querrichtung des Endlosbandes betrachtet nebeneinander angeordnet sind.

5. Pressband nach einem der Ansprüche 1 bis 4, **dadurch gekennzeichnet, dass** die Rippen (12) und Täler (11) des ersten Bereichs (15) gleichsinnig zueinander, bevorzugt parallel zueinander, orientiert sind, wobei die Rippen (14) und Täler (13) des zweiten Bereichs (16) zumindest teilweise nicht gleichsinnig zu den Rippen (12) und Tälern (11) des ersten Bereichs (15) verlaufen, wobei der zweite Bereich (16) einen niedrigeren Glanzgrad als der erste Bereich (15) aufweist.

6. Vorrichtung zur Herstellung von Dekorplatten, wobei die Vorrichtung eine Doppelbandpresse (1) mit zumindest zwei Endlosbändern (2, 5) umfasst, von welchen zumindest eines als Pressband (5) mit Prägestrukturen (6) ausgebildet ist, **dadurch gekennzeichnet, dass** das Pressband (5) als ein Pressband (5) nach einem der Ansprüche 1 bis 5 ausgebildet ist.

## Claims

1. A pressing belt (5) having a belt body (8) made of metal and a belt inner surface (9) and a belt outer surface (10), wherein the belt outer surface (10) has three-dimensional embossed structures (6) in the form of valleys and ribs (11, 12, 13, 14), wherein the belt outer surface (10) has a different degree of gloss in at least one first region (15) comprising at least one valley (11) and/or at least one rib (12) than in at least one second region (16) comprising at least one valley (13) and/or at least one rib (14), **characterized in that** the at least one first region (15) comprises multiple valleys (11) and ribs (12), wherein a surface of the belt outer surface (10) has a uniform degree of gloss in the at least one first region (15),
wherein the at least one second region (16) comprises multiple valleys (13) and
ribs (14), wherein a surface of the belt outer surface has a uniform degree of gloss in the at least one second region (16).

2. The pressing belt according to claim 1, **characterized in that** it has a coating different from a base material of the belt body (8), in particular a coating of chromium, by means of which in particular ridges of the ribs (12, 14) are formed.

3. The pressing belt according to one of claims 1 to 2, **characterized in that** at least sections of the at least one first region (15) and of the at least one second region (16) are arranged after one another when viewed in a longitudinal direction of the pressing belt (5).

4. The pressing belt according to one of claims 1 to 3, **characterized in that** at least sections of the at least one first region (15) and of the at least one second region (16) are arranged next to each other when viewed in a transverse direction of the endless belt.

5. The pressing belt according to one of claims 1 to 4, **characterized in that** the ribs (12) and the valley (11) of the first region (15) are oriented concordantly to one another, preferably parallel to one another, wherein the ribs (14) and the valleys (13) of the second region (16) extend at least in part non-concordantly to the ribs (12) and valleys (11) of the first region (15), wherein the second region (16) has a lower degree of gloss than the first region (15).

6. A device for producing decor plates, wherein the device comprises a double-belt press (1) having at least two endless belts (2, 5), of which at least one is formed as a pressing belt (5) with embossing structures (6), **characterized in that** the pressing belt (5) is formed as a pressing belt (5) according to one of claims 1 to 5.

## Revendications

1. Bande de presse (5) avec un corps de bande (8) en métal et un intérieur de bande (9) et un extérieur de bande (10), l'extérieur de la bande (10) comprenant des structures en relief (6) sous la forme de creux et de nervures (11, 12, 13, 14), dans laquelle l'extérieur de la bande (10) présente, dans au moins une première zone (15) comprenant au moins un creux (11) et/ou au moins une nervure (12), un degré de brillance différent d'au moins une deuxième zone (16) comprenant au moins un creux (13) et/ou au moins une nervure (14),
**caractérisée en ce que** l'au moins une première zone (15) comprend plusieurs creux (11) et nervures (12), dans laquelle une surface de l'extérieur de la bande (10) présenter, dans l'au moins une première zone (15), un degré de brillance uniforme,
dans laquelle l'au moins une deuxième zone (16) comprend plusieurs creux (13) et nervures (14), dans laquelle une surface de l'extérieur de la bande présente, dans l'au moins une deuxième zone (16), un degré de brillance uniforme.

2. Bande de presse selon la revendication 1, **caractérisée en ce qu'**elle comprend un revêtement différent d'un matériau de base du corps de bande (8), plus particulièrement un revêtement de chrome, dont, plus particulièrement les crêtes des nervures (12, 14) sont constituées.

3. Bande de presse selon l'une des revendications 1 à 2, **caractérisée en ce qu'**au moins des portions de l'au moins une première zone (15) et de l'au moins une deuxième zone (16) sont disposées les unes derrière les autres dans une direction longitudinale de la bande de presse (5).

4. Bande de presse selon l'une des revendications 1 à 3, **caractérisée en ce qu'**au moins des portions de l'au moins une première zone (15) et de l'au moins une deuxième zone (16) sont disposées les unes à côté des autres dans une direction transversale de la bande sans fin.

5. Bande de presse selon l'une des revendications 1 à 4, **caractérisée en ce que** les nervures (12) et les creux (11) de la première zone (15) sont orientés dans le même sens, de préférence parallèlement entre eux, dans laquelle les nervures (14) et les creux (13) de la deuxième zone (16) ne s'étendent pas, au moins partiellement, dans le même sens que les nervures (12) et creux (11) de la première zone (15), dans laquelle la deuxième zone (16) présente un degré de brillance inférieur à celui de la première zone (15).

6. Dispositif de fabrication de plaques décoratives, dans lequel le dispositif comprend une presse à double bande (1) avec au moins deux bandes sans fin (2, 5), dont au moins une est conçue comme une bande de presse (5) avec des structures en relief (6), **caractérisé en ce que** la bande de presse (5) est conçue comme une bande de presse (5) selon l'une des revendications 1 à 5.
